# EUROPÄISCHE PATENTANMELDUNG

(11) **EP 4 659 872 A1**
(43) Veröffentlichungstag der Anmeldung: **10.12.2025**
(21) Anmeldenummer: 25177999.7
(22) Anmeldetag: 21.05.2025
(51) Int. Cl.: B05D 3/06, F21V 29/50

(54) **BESTRAHLUNGSVORRICHTUNG, HÄRTEMODUL UND VERFAHREN ZUM HÄRTEN ODER ANGELIEREN VON BESCHICHTUNGSMITTEL AUF EINEM WERKSTÜCK**

(71) Anmelder: Robert Bürkle GmbH, 72250 Freudenstadt (DE)
(72) Erfinder: Berger, Philip, 77716 Fischerbach (DE); Scheerer, Marcel, 72250 Freudenstadt (DE)
(74) Vertreter: LBP Lemcke, Brommer & Partner Patentanwälte mbB

(57) **Zusammenfassung**

Bestrahlungsvorrichtung (5) für ein Werkstück (2) mit strahlungshärtender Beschichtung, umfassend eine längliche Strahlungsquelle, welche zur Emission von elektromagnetischer Strahlung im ultravioletten Spektrum ausgebildet ist sowie mit einem Gehäuse (7), welches die Strahlungsquelle (6) bereichsweise umgibt und mit mindestens einem Kühlkanal (8), welcher zumindest teilweise durch das Gehäuse begrenzt ist und in wärmeleitender Verbindung mit der Strahlungsquelle (6) steht, wobei der Kühlkanal (8) zur Führung eines Kühlgases ausgebildet ist und eine längenbezogene Leistung der Strahlungsquelle (6) derart gewählt ist, dass eine von der Strahlungsquelle (6) erzeugbare Wärmemenge im Wesentlichen mittels eines im Kühlkanal (8) geführten Gasstroms abführbar ist, sodass die Bestrahlungsvorrichtung (5) insbesondere ausschließlich gasgekühlt ist.

## Beschreibung

Die Erfindung betrifft eine Bestrahlungsvorrichtung für ein Werkstück mit strahlungshärtender Beschichtung sowie ein Härtungsmodul und ein Verfahren zum Angelieren oder Härten einer strahlungshärtenden Beschichtung auf einem Werkstück.

Bei der industriellen Herstellung von Werkstücken, welche beispielsweise für den Möbel- oder Innenausbau von Gebäuden zum Einsatz kommen können, ist es üblich, diese mit einer oberflächlichen Beschichtung zu versehen. Dadurch können die Werkstücke einen besonderen Schutz vor Abrieb und vor eindringender Feuchtigkeit erhalten. Darüber hinaus lassen sich die optischen sowie haptischen Eigenschaften bedarfsgerecht einstellen. Derartige Beschichtungen kommen insbesondere bei der Herstellung von holzbasierten Verbundbauteilen, wie z.B. mitteldichten oder hochdichten Faserplatten zum Einsatz, aber auch bei Werkstücken aus Stein, Glas, Metall oder Kunststoff, deren Oberflächen hinsichtlich ihrer optischen oder funktionalen Eigenschaften optimiert werden sollen.

Das Beschichtungsmaterial liegt während des Auftrags auf die Werkstückoberfläche üblicherweise in flüssigem Aggregatzustand vor und muss nach dem Auftrag ausgehärtet oder zumindest angeliert werden, insbesondere wenn eine weitere Beschichtung erfolgt. Hierfür kann die eingangs genannte Bestrahlungsvorrichtung zum Einsatz kommen. Eine solche Bestrahlungsvorrichtung weist in der Regel mehrere Strahlungsquellen auf, die dazu ausgestaltet sind, elektromagnetische Strahlung zu emittieren, welche eine oder mehrere chemische Reaktionen in der Beschichtung in Gang setzt, die mit dem Aushärtungsvorgang verbunden sind. Üblicherweise basieren diese Vorgänge auf einer Polymerisation der Beschichtung, bei der eine zumindest teilweise Verkettung der Moleküle innerhalb des Beschichtungsmaterials stattfindet. Dies kann durch Beigabe sog. Fotoinitiatoren unterstützt sein, die die Strahlung der Bestrahlungsvorrichtung absorbieren und in reaktive Radikale zerfallen, die die Polymerisation ermöglichen.

Alternativ kann die Polymerisation unmittelbar durch die Strahlung selbst initiiert werden, sodass nicht auf Fotoinitiatoren zurückgegriffen werden muss.

Die gängigen Beschichtungsmaterialien enthalten häufig Bestandteile, die insbesondere im nicht vollständig ausgehärteten Zustand der Beschichtung schädlich für den menschlichen Körper sowie für die Umwelt sein können. Deshalb ist es üblich, die Leistungen der Strahlungsquellen derart hoch zu wählen, dass der gewünschte Aushärtungsgrad der Beschichtung mit hinreichend hoher Wahrscheinlichkeit sichergestellt wird. Dies ist jedoch insofern nachteilig, als dass hohe Leistungen für die eingesetzten Bestrahlungsvorrichtungen erforderlich sind, um die gewünschten Prozessparameter einzustellen. Dies wirkt sich insgesamt nachteilig auf die Komplexität des Aufbaus und der Funktionsweise der Bestrahlungsvorrichtung sowie deren Energieeffizienz aus.

Es ist die Aufgabe der Erfindung, Mittel vorzuschlagen, mittels derer einerseits eine gute Aushärtung von Oberflächenbeschichtungen auf Werkstücken möglich ist und andererseits eine gute Energieeffizienz bei einfachem Aufbau der dabei eingesetzten Vorrichtungen erreichbar ist.

Die Aufgabe wird gelöst mit einer Bestrahlungsvorrichtung nach Anspruch 1, einem Härtungsmodul nach Anspruch 6 und einem Verfahren nach Anspruch 16. Vorteilhafte Weiterbildungen sind jeweils Gegenstände abhängiger Unteransprüche.

Die erfindungsgemäße Bestrahlungsvorrichtung dient der Aushärtung oder dem Angelieren einer strahlungshärtenden Beschichtung, die sich auf der Oberfläche eines Werkstücks befinden kann. Die Bestrahlungsvorrichtung umfasst eine längliche Strahlungsquelle, welche zur Emission von elektromagnetischer Strahlung im ultravioletten Spektrum eingerichtet ist, sowie ein Gehäuse, welches die Strahlungsquelle bereichsweise umgibt. Ein Kühlkanal erstreckt sich zumindest teilweise zwischen der Strahlungsquelle und dem Gehäuse und steht in wärmeleitender Verbindung mit der Strahlungsquelle. Der Kühlkanal dient zur Führung eines Kühlgases. Eine längenbezogene Leistung der Strahlungsquelle ist derart gewählt, dass eine von der Strahlungsquelle erzeugbare Wärmemenge im Wesentlichen mittels eines im Kühlkanal geführten Gasstroms abführbar ist. Insbesondere ist die Bestrahlungsvorrichtung ausschließlich gasgekühlt.

Die Erfindung beruht auf der Erkenntnis, dass die gängigen strahlungshärtenden Beschichtungen mit derart niedrigen längenbezogenen Leistungen ausgehärtet oder angeliert werden können, dass eine einfache Luftkühlung ausreichend ist, um die dabei erzeugte Wärmemenge abzuführen. Dadurch vereinfacht sich der Aufbau der Bestrahlungsvorrichtung, da auf andere Kühlmedien, insbesondere Kühlflüssigkeiten, vollständig verzichtet werden kann. In anderen Worten weist die Bestrahlungsvorrichtung vorzugsweise nur einen oder mehrere Kühlkanäle zur Führung von Kühlgasen auf und insbesondere keinen Kanal zur Führung von Kühlflüssigkeit. Gleichzeitig ist eine zuverlässige Aushärtung der Beschichtung möglich, insbesondere, wenn mehr als eine Bestrahlungsvorrichtung verwendet wird.

Bei dem Werkstück kann es sich um eine sogenannte MDF/HDF Werkstoffplatte handeln, welche mit der strahlungshärtenden Beschichtung versehen ist. Allerdings ist die Erfindung nicht auf den Einsatz der Bestrahlungsvorrichtung auf bestimmte Arten oder Geometrien von Werkstücken beschränkt. Die von der Strahlungsquelle emittierte elektromagnetische Strahlung kann im Wellenlängenbereich zwischen etwa 100 nm und 400 nm liegen. Es liegt auch im Rahmen der Erfindung, dass das Werkstück mit mehr als einer strahlungshärtenden Beschichtung versehen ist, wobei insbesondere mehrere Beschichtungen über- bzw. untereinander angeordnet sein können, die jeweils ausgehärtet oder angeliert werden sollen.

Die Strahlungsquelle selbst weist einen länglichen Grundkörper auf und eine längenbezogene Leistung, welche in Watt pro Zentimeter angegeben sein kann und sich damit auf die Länge der Strahlungsquelle bezieht. In einer bevorzugten Ausführungsform handelt es sich bei der Strahlungsquelle um eine Quecksilberdampflampe, beispielsweise eine mitteldruck- oder hochdruckbetriebene UV-Lampe. Diese Lampen zeichnen sich durch ein breites Emissionsspektrum im UV-Bereich aus und bieten Strahlungsintensitäten, die ausreichend sind, um Beschichtungen bei vergleichsweise kompakten Abmessungen auszuhärten oder anzugelieren. Alternativ können auch dotierte Quecksilberdampflampen eingesetzt werden, bei denen das Spektrum durch Beimischung von Metallen, bevorzugt Eisen, Gallium, Indium, gezielt angepasst wird. Ebenfalls kann es sich bei der Strahlungsquelle um eine Metallhalogen-Lampe handeln, welche ebenfalls eine Dotierung aufweisen kann, bevorzugt Eisen, Gallium, Indium, Blei. Ein Vorteil, der mit dem Einsatz der vorstehend genannten Arten von Strahlungsquellen einhergeht, besteht darin, dass das Werkstück während des Härtungsprozesses in thermischer Hinsicht nur geringfügig belastet wird und die Strahlung insbesondere keine schädigende Wirkung hat. Sofern ein Fördermittel zum Einsatz kommt, mittels dessen das Werkstück in einen Wirkbereich der Bestrahlungsvorrichtung gebracht werden kann, wirkt sich dies auch positiv auf das Fördermittel aus, da auf eine Fördermittelkühlung vollständig verzichtet werden oder diese zumindest auf eine nur geringe Kühlleistung ausgelegt sein kann.

Es liegt im Rahmen der Erfindung, dass die längenbezogene Leistung der Strahlungsquelle sich aus der Nennleistung der Strahlungsquelle ergibt, insbesondere dieser entspricht, oder dass die Strahlungsquelle mit einer Leistung betreibbar ist, die geringer ist als ihre Nennleistung, insbesondere mittels eines Vorschaltgerätes, mittels dessen die längenbezogene Leistung eingestellt werden kann.

Das Gehäuse kann im Rahmen der Erfindung als ein Bauteil oder eine Baugruppe aus mehreren Bauteilen angesehen werden, welches zur Strahlungsquelle benachbart angeordnet ist, insbesondere in einem Abstand. Der Kühlkanal ist, wie oben beschrieben, zwischen der Strahlungsquelle und dem Gehäuse ausgebildet und kann insbesondere unmittelbar durch die Strahlungsquelle und das Gehäuse begrenzt sein.

Der Kühlkanal dient zum strömungstechnischen Leiten des Kühlgases, bei dem es sich insbesondere um Umgebungsluft oder um ein anderes Gas handeln kann, welches insbesondere infolge des Härtungsprozesses oder durch den Betrieb der Strahlungsquelle mit weiteren Bestandteilen angereichert und gemeinsam mit diesen abgeführt werden kann. Insbesondere kann es sich bei dem Kühlgas um eine Mischung aus mehreren Gasen handeln, welche dem Kühlkanal gemeinsam oder separat voneinander zuführbar sind. Insbesondere kann es sich um eine Mischung aus Umgebungsluft mit einem anderen Gas handeln, insbesondere Stickstoff, welcher in der Mischung vorzugsweise in einem höheren Anteil vorliegt als bei gewöhnlicher Umgebungsluft, also oberhalb von ca. 78% bezogen auf das Volumen.

Der Kühlkanal erstreckt sich vorzugsweise entlang der Strahlungsquelle und umgibt diese bereichsweise umfangsseitig, wobei der Gasstrom in einer Längsrichtung entlang der Strahlungsquelle und/oder in einer Umfangsrichtung um die Strahlungsquelle herum geführt werden kann.

Vorzugsweise umfasst der Kühlkanal mehrere Teilkanäle, welche sich insbesondere an zwei entgegengesetzt gerichteten Seiten der Strahlungsquelle erstrecken können.

Insbesondere kann das Gehäuse derart angeordnet und ausgebildet sein, dass eine Öffnung vorgesehen ist, durch welche die Strahlung von der Strahlungsquelle in radialer Richtung und aus dem Gehäuse heraus emittierbar ist. Vorzugsweise kann die Bestrahlungsvorrichtung derart angeordnet sein, dass die Öffnung einen Wirkbereich der Bestrahlungsvorrichtung, insbesondere der Strahlungsquelle, definiert, in welchem das Werkstück mit der oberflächlichen Beschichtung bestrahlt werden kann. Darüber hinaus kann diese Öffnung für eine Zuführung von Kühlgas in den Kühlkanal dienen. In anderen Worten kann der Kühlkanal strömungstechnisch mit der Öffnung verbunden sein.

In einer vorteilhaften Weiterbildung ist der Kühlkanal durch die Strahlungsquelle und das Gehäuse begrenzt, wobei das Gehäuse insbesondere auf einer dem Kühlkanal abgewandten Seite mindestens eine, vorzugsweise mehrere Kühlrippen aufweist.

Bei der vorstehend beschriebenen vorteilhaften Weiterbildung liegt ein insgesamt hohes Maß an Funktionsintegration vor. Einerseits dient das Gehäuse dazu, die Strahlungsquelle zu ummanteln und damit vor äußeren Einflüssen zu schützen. Andererseits dient das Gehäuse dazu, den Kühlkanal unmittelbar zu begrenzen und damit seinen Verlauf vorzugeben, sodass der darin strömende Gasstrom in der erforderlichen Weise an der Strahlungsquelle vorbeigeführt werden kann, um die davon abgegebene Wärmemenge aufzunehmen. Es ist ferner vorteilhaft, dass der Gasstrom die aufgenommene Wärmemenge nicht allein infolge seiner Bewegung durch den Kühlkanal von der Strahlungsquelle abführt, sondern konvektiv auf das Gehäuse übertragen kann. Das Gehäuse kann seinerseits vorteilhafterweise auf der dem Kühlkanal abgewandten Seite mit einer oder mehreren Kühlrippen versehen sein, über die die Wärme ebenfalls abgeführt werden kann.

Es ist denkbar, dass ein weiterer Kühlstrom auf einer der Strahlungsquelle abgewandten Seite des Gehäuses geführt werden kann. Dadurch ist es möglich, eine vom Kühlgas aufgenommene Wärmemenge nicht allein infolge der Bewegung des Kühlgases aus dem Kühlkanal zu führen, sondern auch über das Gehäuse selbst an einen zweiten Kühlstrom zu geben. Insbesondere begrenzt das Gehäuse auf einer der Strahlungsquelle abgewandten Seite einen zweiten Kühlkanal, welcher bevorzugt durch einen oder mehrere Gehäuseteile des Gehäuses gebildet ist.

In einer vorteilhaften Weiterbildung ist das Gehäuse auf einer der Strahlungsquelle zugewandten Seite als Reflektor ausgebildet.

Es ist vorteilhaft, dass das Gehäuse auf einer der Strahlungsquelle zugewandten Seite eine reflektierende Oberfläche aufweisen kann, welche sich aus dem Material und/oder der Oberflächenbeschaffenheit des Gehäuses selbst ergeben kann und/oder mittels einer darauf angebrachten reflektierenden Komponente realisiert sein kann. Dadurch ist es möglich, nicht nur die unmittelbar emittierte Strahlung der Strahlungsquelle auf die Werkstückoberfläche zu leiten. Vielmehr können auch solche Strahlungsanteile, die nicht unmittelbar in eine zum Werkstück weisende Richtung emittiert werden, in Richtung des Werkstücks umgelenkt werden. Eine reflektierende Oberfläche kann paraboloid, elliptisch oder frei geformt sein, um eine optimale Fokussierung oder Homogenisierung der Strahlungsverteilung zu gewährleisten.

In einer vorteilhaften Weiterbildung erstreckt sich die Strahlungsquelle im Wesentlichen entlang einer Haupterstreckungsachse und das Gehäuse ist um die Haupterstreckungsachse gekrümmt.

Mit dieser vorstehend beschriebenen Weiterbildung ist es möglich, die Strahlungsquelle in zumindest einer radialen Richtung von dem Gehäuse zu umfassen und in einer zweiten radialen Richtung freizugeben, insbesondere im Bereich der oben erläuterten Öffnung, damit einerseits die unmittelbar von der Strahlungsquelle emittierte Strahlung sowie andererseits eine von dem Gehäuse reflektierten Strahlung in einen Wirkbereich der Bestrahlungsvorrichtung, insbesondere der Strahlungsquelle, geleitet wird.

In einer vorteilhaften Weiterbildung definiert das Gehäuse einen Lüftungsspalt, in welchen der Kühlkanal mündet. Vorzugsweise weist das Gehäuse mindestens zwei Gehäuseteile auf, zwischen denen der Lüftungsspalt ausgebildet ist, in welchen der Kühlkanal mündet. Insbesondere sind mehrere Teilkanäle im Bereich des Lüftungsspaltes zusammengeführt und münden insbesondere in den Lüftungsspalt.

Vorteilhafterweise sind die Gehäuseteile in Bezug auf die Haupterstreckungsachse der Strahlungsquelle im Wesentlichen symmetrisch angeordnet. Insbesondere können die zwei Gehäuseteile in Bezug auf die Haupterstreckungsachse zu jeweils einer Seite der Strahlungsquelle angeordnet sein und in einem gemeinsamen Scheitelbereich zusammenwirkend den Lüftungsspalt ausbilden. Auf diese Weise erstreckt sich der Kühlkanal insbesondere in Gestalt zweier Teilkanäle zu zwei Seiten der Strahlungsquelle, sodass der Gasstrom im Bereich des Lüftungsspalts zusammengeführt und abgeleitet werden kann.

In einer vorteilhaften Weiterbildung ist der Lüftungsspalt strömungstechnisch mit einem Strömungswiderstand verbunden, welcher im Wesentlichen parallel zur Haupterstreckungsachse der Strahlungsquelle verläuft. Insbesondere ist der Strömungswiderstand insbesondere in Bezug auf eine nominelle Strömungsrichtung des Gasstromes stromabwärts zum Lüftungsspalt angeordnet.

Die vorstehend beschriebene vorteilhafte Weiterbildung beruht auf der Erkenntnis, dass ein Gasstrom zur Kühlung der Strahlungsquelle idealerweise über einen wesentlichen Teil der Gesamtlänge, insbesondere die gesamte Länge, der Strahlungsquelle in umfangsseitiger Richtung an dieser vorbeigeführt werden sollte. Dies wird dadurch erschwert, dass Lüfter oder andere Strömungserzeuger, welche sich in Strömungsrichtung vor oder hinter der Strahlungsquelle befinden können, innerhalb des Kühlkanals vergleichsweise inhomogene Strömungsbedingungen erzeugen können. Insbesondere kann es innerhalb des Kühlkanals und entlang der Strahlungsquelle bereichsweise zu unterschiedlichen Strömungsgeschwindigkeiten kommen, sodass bestimmte Bereiche der Strahlungsquelle stärker oder weniger stark gekühlt werden als andere. Durch Anordnung eines Strömungswiderstandes, welcher sich im Wesentlichen entlang der Haupterstreckungsachse der Strahlungsquelle erstreckt und in einfacher Weise als Umlenkblech ausgebildet sein kann, ist es insbesondere stromabwärts hinter der Strahlungsquelle möglich, einen Staubereich zu schaffen, der dafür sorgt, dass der im Kühlkanal geführte Gasstrom sich besser über die gesamte Länge der Strahlungsquelle verteilt. In diesem Zusammenhang ist es eine wichtige Erkenntnis, dass eine gleichmäßige Kühlung der Strahlungsquelle sich besonders positiv auf das Strahlungsspektrum entlang der Strahlungsquelle auswirkt und insbesondere einheitliche Strahlungsverhältnisse entlang der Haupterstreckungsachse schafft.

In einer vorteilhaften Weiterbildung ist die längenspezifische Leistung der Strahlungsquelle höchstens 160 W/cm, vorzugsweise höchstens 150 W/cm, höchst vorzugsweise höchstens 140 W/cm, insbesondere höchstens 130 W/cm.

Die vorstehend genannten längenspezifischen Leistungen der Strahlungsquelle haben sich bei Untersuchungen der Anmelderin als besonders vorteilhaft erwiesen, um gängige Arten von Beschichtungen zuverlässig auszuhärten oder angelieren zu können. Gleichzeitig ist es möglich, die Strahlungsquelle ausschließlich gasgekühlt zu betreiben und auf andere Kühlmedien zu verzichten.

In einer vorteilhaften Weiterbildung weist die Strahlung einen spektralen Schwerpunkt zwischen 100 nm und 280 nm auf.

Der vorstehend genannte Wellenlängenbereich liegt im sogenannten UVC-Spektrum welches sich als besonders vorteilhaft erwiesen hat, um gängige strahlungshärtende Beschichtungen ganz oder teilweise auszuhärten. Dieser Wellenlängenbereich entspricht der sogenannten UVC-Strahlung (auch: ultraviolett-C), die durch ihre hohe Photonenenergie und starke Wechselwirkung mit organischen Molekülen charakterisiert ist. In einer vorteilhaften Weiterbildung der Erfindung weist die von der Strahlungsquelle emittierte Strahlung einen spektralen Schwerpunkt im Bereich zwischen 180 nm und 280 nm auf.

Ein spektraler Schwerpunkt kann als eine mittlere Wellenlänge einer Strahlungsquelle unter Berücksichtigung der spektralen Intensitätsverteilung in dem genannten Wellenlängenbereich angesehen werden. Ein solcher spektraler Schwerpunkt ist insbesondere für Anwendungen von Vorteil, bei denen eine direkte, initiatorfreie Polymerisation erfolgen soll, da UVC-Strahlung in der Lage ist, chemische Bindungen in ungesättigten Monomeren oder Oligomeren ohne Zusatz von Fotoinitiatoren aufzubrechen und damit die Vernetzung direkt anzustoßen. Zudem kann Strahlung in diesem Bereich zur Desinfektion oder zur Zerstörung biologischer Kontaminationen beitragen - was in sensiblen Produktionsumgebungen ein positiver Nebeneffekt sein kann. In Bezug auf die Aushärtung strahlungshärtender Beschichtungen auf MDF/HDF-Werkstücken ermöglicht UVC-Strahlung eine schnelle und vollständige Aushärtung der Oberfläche, wodurch eine harte, kratz- und chemikalienbeständige Schicht entsteht.

In einer vorteilhaften Weiterbildung umfasst die Bestrahlungsvorrichtung mindestens einen Temperatursensor, welcher in wärmeleitender Verbindung mit der Strahlungsquelle und/oder dem Kühlkanal und/oder dem Gehäuse und/oder dem Lüftungsspalt steht.

Der Temperatursensor ermöglicht es, die Wärmeentwicklung der Bestrahlungsvorrichtung, insbesondere der Strahlungsquelle, zu überwachen und für die Regelung der Bestrahlungsvorrichtung oder damit verbundener Komponenten, insbesondere der Strahlungsquelle, zu berücksichtigen. Bei dem Temperatursensor kann es sich beispielsweise um ein Infrarot-Thermometer, ein Thermoelement oder etwa ein Widerstandthermometer handeln. Es ist eine Erkenntnis, dass die Temperaturmessung für eine Regelung der Bestrahlungsvorrichtung oder damit verbundener Komponenten nicht unmittelbar an der Strahlungsquelle erfolgen muss, sondern auch an den daran angrenzenden Bestandteilen oder Komponenten. Es ist besonders vorteilhaft, wenn der Temperatursensor signaltechnisch mit einer Steuereinrichtung verbindbar oder verbunden ist, welche zur Steuerung und/oder Regelung der Bestrahlungsvorrichtung oder einer damit verbundenen Komponente, insbesondere der Strahlungsquelle, eingerichtet ist. Insbesondere ist der Temperatursensor eingerichtet, eine Sensoreingabe an die Steuereinrichtung auszugeben, welche die Sensoreingabe verarbeitet und in Abhängigkeit davon ein Steuersignal an eine der anderen Komponenten ausgibt. Vorzugsweise ist der Temperatursensor derart angeordnet, dass er bei Führung eines Kühlgases in dem Kühlkanal in wärmeleitender Verbindung mit dem Kühlgas steht. Insbesondere kann der Temperatursensor in räumlicher Hinsicht einen Erfassungsbereich aufweisen und derart angeordnet sein, dass die Strahlungsquelle und/oder der Kühlkanal und/oder das Gehäuse und/oder der Lüftungsspalt zumindest teilweise in dem Erfassungsbereich angeordnet sind.

Wie oben beschrieben, ist die Aufgabe auch gelöst durch ein Härtungsmodul zur Aushärtung oder zum Angelieren einer strahlungshärtenden Beschichtung auf einem Werkstück nach Anspruch 6. Das Härtungsmodul weist ein Fördermittel auf, welches dazu vorgesehen ist, das Werkstück aufzunehmen und entlang einer Förderrichtung zu bewegen. Darüber hinaus weist das Härtungsmodul eine Bestrahlungsvorrichtung gemäß der Erfindung oder einer vorteilhaften Weiterbildung davon auf. Zumindest zwischen dem Fördermittel und der Bestrahlungsvorrichtung, insbesondere der Strahlungsquelle, ist ein Durchlassbereich ausgebildet, in welchem das mit der Beschichtung versehene Werkstück mit elektromagnetischer Strahlung im ultravioletten Spektrum beaufschlagbar ist.

Hinsichtlich der möglichen Ausgestaltungen des Härtungsmoduls gelten die Ausführungen zur erfindungsgemäßen Bestrahlungsvorrichtung oder einer vorteilhaften Weiterbildung davon entsprechend. Bei dem Fördermittel kann es sich vorzugsweise um ein endlos umlaufendes Förderband handeln, dessen Obertrum als Auflage für das Werkstück ausgebildet ist. Die Bestrahlungsvorrichtung kann einen Wirkbereich aufweisen, welcher zwischen der Strahlungsquelle und dem Fördermittel verläuft, um darauf befindliche Werkstücke sowie deren Beschichtung mit elektromagnetischer Strahlung im ultravioletten Spektrum zu beaufschlagen. Es ist denkbar, dass das Härtungsmodul nur eine oder mehrere Bestrahlungsvorrichtungen aufweist.

In einer vorteilhaften Weiterbildung ist ein Fördermittel dazu eingerichtet, das Werkstück mit einer Fördergeschwindigkeit oberhalb von 25 m/min in Förderrichtung zu bewegen. Vorzugsweise beträgt die Fördergeschwindigkeit mindestens 30 m/min, insbesondere mindestens 40 m/min, vorzugsweise mindestens 80 m/min.

Die vorstehend beschriebene Weiterbildung beruht auf der Erkenntnis, dass vergleichsweise hohe Fördergeschwindigkeiten von mindestens 25 m/min bis über 80 m/min mit dem Härtungsmodul realisierbar sind und dabei eine zuverlässige Aushärtung der Beschichtung des Werkstücks möglich ist.

In einer vorteilhaften Weiterbildung ist die Strahlungsquelle gegenüber der Förderrichtung schräggestellt.

Eine Schrägstellung der Strahlungsquelle gegenüber der Förderrichtung kann im Sinne der vorteilhaften Weiterbildung derart verstanden werden, dass die Hauptstreckungsachse der Strahlungsquelle und die Förderrichtung zumindest in einer Auflageebene des Werkstücks auf dem Fördermittel einen Winkel zwischen 0° und 90° einschließen. Untersuchungen haben gezeigt, dass das bestrahlte Werkstück bei einer derartigen Anordnung insbesondere im Vergleich zu einer orthogonalen Ausrichtung mit höheren Leistungsdichten bestrahlt werden kann. Dadurch kann die Strahlungsquelle eine vergleichsweise geringe Nennleistung aufweisen oder mit einer geringen Leistung und ausschließlich gasgekühlt betrieben werden und der gewünschte Aushärtungszustand der Beschichtung erreicht werden. Dies verbessert die Effizienz im Betrieb des Härtungsmoduls. Vorteilhafterweise ist die Breite des Fördermittels geringer als eine Länge der Strahlungsquelle entlang ihrer Haupterstreckungsachse. So ist denkbar, dass das Fördermittel eine Breite von 1300 mm und die Strahlungsquelle eine Länge von 1600 mm aufweisen.

In einer vorteilhaften Weiterbildung ist der Kühlkanal strömungstechnisch mit mindestens einer Gasquelle verbunden, insbesondere einer Stickstoffquelle.

Die vorstehend beschriebene Weiterbildung beruht auf der Erkenntnis, dass anstelle von Umgebungsluft auch anderes Gas zur Erzeugung des Gasstroms eingesetzt werden kann, um die Bestrahlungsvorrichtung zu kühlen. Insbesondere ergeben sich Vorteile, wenn der Gasstrom mit einem inerten Gas erzeugt wird, welches bei der Kühlung der Bestrahlungsvorrichtung keine oder nur wenige Stoffe erzeugt, die sicher abgeführt werden müssen, z.B. Ozon. Außerdem kann das Kühlgas derart gewählt sein, dass im Vergleich zu Umgebungsluft aufgrund unterschiedlicher Wärmeleitfähigkeiten und Wärmekapazitäten geringere Förderleistungen erforderlich sind. Darüber hinaus kann eine Oxidation von Oberflächen vermieden werden, wodurch die Lebensdauer der Bestrahlungsvorrichtung und insbesondere ihrer metallischen Gehäusekomponenten verlängert werden kann. Bei Härtung unter teilweise oder vollständig inerten Bedingungen wird darüber hinaus eine geringe Leistung benötigt und es können insbesondere im Vergleich zu reaktiven Bedingungen bessere Werkstückoberflächen erzeugt werden, insbesondere hinsichtlich ihrer Kratzfestigkeit oder chemischer Beständigkeit. Es ist denkbar, dass der Kühlkanal oder seine Teilkanäle mit mehr als einer Gasquelle verbunden ist, um ein Gemisch mit unterschiedlichen Gasbestandteilen zu erzeugen.

Die Gasquelle kann vorteilhafterweise eine beliebige Einrichtung zur Bereitstellung eines geeigneten Kühlgases sein, insbesondere eines inerten Gases wie Stickstoff oder einem Edelgas wie Argon, Helium, Neon, Xenon oder Krypton. Dazu zählen beispielsweise Druckgasbehälter, zentrale Versorgungssysteme in Industrieanlagen oder Verdampfer für tiefkalt verflüssigten Stickstoff. Über die strömungstechnische Verbindung kann das Gas wahlweise ohne Umweg oder jedoch über einen Zwischenspeicher in den Kühlkanal eingeleitet werden. Dies kann über feste Rohrleitungen oder flexible Schläuche realisiert sein. Zur Regelung des Gasflusses können zusätzlich Ventile, Druckminderer oder Durchflussmesser in die Verbindung integriert sein. Auch eine automatische Steuerung der Gaszufuhr in Abhängigkeit von Temperatur, Druck oder anderen Prozessparametern ist möglich, wodurch eine präzise und bedarfsgerechte Kühlung gewährleistet werden kann.

In einer vorteilhaften Weiterbildung umfasst das Härtungsmodul einen Härtungssensor, welcher insbesondere eingerichtet ist, um einen Aushärtungsgrad der Beschichtung auf dem Werkstück zu erfassen.

Der Härtungssensor kann auf physikalischen, chemischen oder optischen Messprinzipien basieren und ermöglicht eine kontinuierliche oder zeitdiskrete Erfassung des Härtungszustandes der Beschichtung an der Oberfläche des Werkstücks. Durch die Erfassung des Aushärtungsgrads kann der Härtungsprozess überwacht und gegebenenfalls geregelt werden, um eine gleichmäßige und prozesssichere Aushärtung des Werkstücks sicherzustellen. Dies trägt zur Qualitätserreichung bei und erlaubt eine anwendungsspezifisch optimierte Steuerung des Verfahrens.

Bei dem Härtungssensor kann es sich beispielsweise um einen Sensor auf Basis von Nahinfrarot-Spektroskopie (NIR-Spektroskopie) handeln, wobei spektrale Merkmale der Beschichtung zur Bestimmung des Härtungszustands herangezogen werden. Alternativ kann der Aushärtungsgrad auch indirekt durch die Auswertung anderer physikalischer oder chemischer Messgrößen analysiert werden, etwa über Temperaturverläufe oder eine Zusammensetzung des abgeführten Kühlgases.

Das Ergebnis der Ermittlung des Aushärtungsgrades kann zur Regelung der Betriebsparameter des Härtungsmoduls verwendet werden, insbesondere zur bedarfsgerechten Anpassung der UV-Leistung oder der Zufuhr von Kühlgas. Auf diese Weise lässt sich der Aushärtungsprozess dynamisch steuern und an unterschiedliche Werkstückbedingungen oder Prozessschwankungen anpassen, was eine gleichbleibend hohe Produktqualität sowie eine energieeffiziente Prozessführung ermöglicht.

Es ist besonders vorteilhaft, wenn der Härtungssensor signaltechnisch mit einer Steuereinrichtung verbunden ist, welche zur Steuerung und/oder Regelung der Bestrahlungsvorrichtung und/oder Härtungsmoduls oder eine seiner Komponenten eingerichtet ist. Insbesondere ist der Härtungssensor eingerichtet, eine Sensoreingabe an die Steuereinrichtung auszugeben, welche die Sensoreingabe verarbeitet und ein Steuersignal an eine der anderen Komponenten ausgibt.

Vorzugsweise weist der Härtungssensor einen Erfassungsbereich auf und ist gegenüber dem Fördermittel derart angeordnet, dass ein von dem Fördermittel aufgenommenes Werkstück bei einer Bewegung in Förderrichtung zumindest teilweise in den Erfassungsbereich gelangt. Der Härtungssensor kann im Durchlassbereich zwischen der Bestrahlungsvorrichtung, insbesondere der Strahlungsquelle, und dem Fördermittel angeordnet sein. Ebenso ist es denkbar, dass der Härtungssensor in Bezug auf die Förderrichtung vor der Bestrahlungsvorrichtung angeordnet ist. Auch ist es möglich, dass der Härtungssensor in Bezug auf die Förderrichtung hinter der Bestrahlungsvorrichtung angeordnet ist, um einen Aushärtungszustand nach einer Strahlungsbeaufschlagung des Werkstücks zu überprüfen. Dies kann vorteilhaft sein, wenn der Aushärtungszustand des Werkstücks einerseits im Zuge einer Qualitätssicherung geprüft werden soll und andererseits die dabei erhobenen Daten zur Leistungsregelung der Strahlungsquelle bei der Bestrahlung nachfolgender Werkstücke genutzt werden, insbesondere um eine werkstückdiskrete Leistungsregelung zu ermöglichen.

In einer vorteilhaften Weiterbildung ist die Bestrahlungsvorrichtung, insbesondere die Strahlungsquelle, gegenüber dem Fördermittel verstellbar angeordnet, um durch eine Verstellung die Höhe des Durchlassbereichs zu verändern.

Durch eine Höhenverstellung der Bestrahlungsvorrichtung oder zumindest der Strahlungsquelle ist es möglich, die Höhe des Durchlassbereichs zu verändern und dadurch auch Werkstücke unterschiedlicher Dicken dem Härtungsmodul zuführen und die oberflächlich angebrachte Beschichtung aushärten oder angelieren zu können. Insbesondere kann damit eine Höhenlage eines Fokuspunktes der Bestrahlungsvorrichtung, welcher konstruktiv vorgegeben ist, entsprechend der Höhenverstellung verändert werden. Dadurch kann die Höhenlage des Fokuspunktes in dem Durchlassbereich bedarfsweise an unterschiedliche Werkstückdicken, insbesondere an die Höhe der Werkstückoberfläche angepasst werden.

Vorteilhafterweise weist das Härtungsmodul, insbesondere in Bezug auf die Förderrichtung vor der Bestrahlungsvorrichtung, mindestens einen Werkstücksensor auf, welcher eingerichtet ist, um eine Werkstückanwesenheit und/oder eine Werkstückabmessung erfasst werden kann. Insbesondere kann es sich hierbei um einen optischen oder akustischen Sensor handeln.

Ferner kann das Härtungsmodul eine Steuereinheit und einen Aktuator aufweisen, welche jeweils mit dem Werkstücksensor signaltechnisch verbunden sind und welche dazu eingerichtet ist, die Durchlasshöhe in Abhängigkeit einer Signaleingabe des Werkstücksensors einzustellen. Bei dem Aktuator kann es sich um ein grundsätzlich beliebiges Verstellmittel handeln, welches derart angeordnet ist, um bei Bedarf die Bestrahlungsvorrichtung oder nur die Strahlungsquelle zu bewegen und dabei eine gewünschte Höhenposition gegenüber dem Fördermittel einzustellen. Zusätzlich oder alternativ kann der Werkstücksensor selbst oder eine weitere Messeinrichtung dazu eingerichtet sein, die Anwesenheit und/oder Abmessung eines zu beschichtenden Werkstückes zu erfassen. Die Steuereinheit ist insbesondere dazu eingerichtet, die Strahlungsquelle in Abhängigkeit einer Sensoreingabe zu steuern und insbesondere zu regeln. Dadurch ist eine bedarfsgerechte Leistungszuführung zu der Strahlungsquelle denkbar, sodass diese insbesondere dann, wenn kein Werkstück ausgehärtet werden muss mit einer geringeren Leistung betrieben werden kann als während des Aushärtungsprozesses und bedarfsweise sogar vollständig ausgeschaltet werden kann.

In einer vorteilhaften Weiterbildung weist das Härtungsmodul mindestens ein, vorzugsweise mehrere, Abschirmungselemente, auf, welche in Bezug auf die Förderrichtung vor und/oder hinter der Bestrahlungsvorrichtung angeordnet sind. Vorzugsweise weist das Abschirmungselement eine Zuluftöffnung auf, welche insbesondere strömungstechnisch mit dem Kühlkanal verbunden ist.

Das Abschirmungselement kann als ein Bauteil oder eine Baugruppe mehrere Bauteile verstanden werden, welche dazu dienen, den Wirkbereich der Bestrahlungsvorrichtung innerhalb des Härtungsmoduls gegenüber der Umwelt zu trennen. Insbesondere ist das Abschirmungselement dazu eingerichtet, den Wirkbereich der Bestrahlungsvorrichtung gegenüber Fremdlichteinflüssen zu schützen und umgekehrt auch den Austritt von UV-Licht zu verhindern und damit die Augen eines Bedieners zu schützen. Zusätzlich oder alternativ ist es möglich, eine atmosphärische Trennung des Härtungsmoduls gegenüber seiner Umgebung auszubilden. Dies ist insbesondere deshalb vorteilhaft, da während der Aushärtung der Beschichtung sowie der Kühlung der Bestrahlungsvorrichtung Gase, z.B. Ozon, entstehen können, die mit dem kühlenden Gasstrom abgeführt werden sollten. Eine Möglichkeit, um dies zu realisieren, besteht darin, das Abschirmungselement mit der Zuluftöffnung zu versehen, über welche das Kühlgas in den Wirkungsbereich der Bestrahlungsvorrichtung eingeleitet und aus diesem über den Kühlkanal abgesaugt und abgeführt werden kann. Sofern jeweils ein Abschirmungselement vor und hinter der Bestrahlungsvorrichtung angeordnet ist, können Ströme des angesaugten Kühlgases, z.B. der Umgebungsluft, erzeugt werden, welche sich von den jeweiligen Zuluftöffnungen in Richtung der Bestrahlungsvorrichtung bewegen und nach ihrer Erwärmung gebündelt abgeführt werden. Dadurch entweichen sie also nicht über den Einlaufbereich oder den Auslaufbereich des Härtungsmoduls, sodass auch entstehende Gase, wie etwa das oben genannte Ozon, sicher abgeführt werden können. Insbesondere ist es möglich, dass die Zuluftöffnung strömungstechnisch mit einem Zuluftgebläse verbunden ist und/oder mit der Gasquelle. Die Zuluftöffnung kann mit einem Zuluftgitter versehen sein, durch welches Umgebungsluft infolge eines Unterdrucks, welcher durch ein Abluftgebläse erzeugt wird, in den Durchlassbereich gesaugt wird.

In einer vorteilhaften Weiterbildung weist die Bestrahlungsvorrichtung ein Netzteil auf, welches energietechnisch mit der Strahlungsquelle verbunden ist und die längenspezifische Leistung mittels des Netzteils veränderlich einstellbar ist.

Das Netzteil dient der elektrischen Versorgung und Steuerung der Strahlungsquelle und ermöglicht insbesondere eine gezielte Anpassung der längenspezifischen Leistung, also der abgegebenen Strahlungsleistung pro Längeneinheit der Strahlungsquelle. Ebenso ist es möglich, eine Spektraleigenschaft der emittierten Strahlung, insbesondere eine Intensität und/oder eine wellenlängenabhängige Intensitätsverteilung der Strahlung einzustellen und bedarfsweise zu verändern.

Durch die veränderlich einstellbare Leistungsabgabe über das Netzteil lässt sich die Intensität der Strahlung an unterschiedliche Prozessanforderungen anpassen. Dies ist insbesondere dann vorteilhaft, wenn unterschiedliche Werkstückmaterialien, Beschichtungsdicken, Beschichtungsmaterialien, Härtungsgeschwindigkeiten oder Fördergeschwindigkeiten verarbeitet werden sollen. Eine Reduktion der Leistung kann beispielsweise erforderlich sein, um temperaturempfindliche Substrate nicht zu überhitzen, während eine Verringerung der Leistung für besonders reaktive oder dünnschichtige Beschichtungen bzw. eine Erhöhung der Leistung für vergleichsweise weniger reaktive oder dickschichtige Beschichtungen vorteilhaft sein kann.

Das Netzteil kann hierbei selbst oder als Bestandteil einer analogen oder digitalen Regeleinheit ausgeführt sein. In besonders bevorzugten Ausführungen ist das Netzteil in eine übergeordnete Steuerungseinheit integrierbar, die auch andere Parameter einer Beschichtungs- oder Förderanlage berücksichtigt, insbesondere Liniengeschwindigkeit, Temperatur, Beschichtungstyp. Die Steuerung der Leistung kann stufenlos oder in diskreten Stufen erfolgen und erlaubt somit eine dynamische Prozessführung mit hoher Energieeffizienz und gleichbleibender Härtungsqualität.

In einer vorteilhaften Weiterbildung ist der Kühlkanal strömungstechnisch in Verbindung mit mindestens einem Abluftgebläse und/oder einem Zuluftgebläse. Insbesondere ist das Abluftgebläse und/oder das Zuluftgebläse dazu eingerichtet, um in Abhängigkeit der längenspezifischen Leistung einen minimalen leistungsbezogenen Volumenstrom von 70 m³/h pro Kilowatt zu erzeugen, vorzugsweise mindestens 50 m³/h pro Kilowatt, insbesondere mindestens 30 m³/h pro Kilowatt.

Die oben genannten Gebläseeinheiten dienen vorzugsweise der gezielten Erzeugung und Führung eines Luftstroms durch den Kühlkanal, sodass die von der Strahlungsquelle erzeugte Wärmemenge effektiv durch das bewegte Kühlgas abgeführt werden kann.

Das Abluftgebläse ist dabei vorzugsweise so angeordnet, dass es erwärmte Luft aus dem Kühlkanal absaugt und abführt, während ein Zuluftgebläse frische, kühle Umgebungsluft oder gefilterte Prozessluft einbringen kann. Alternativ oder ergänzend kann auch ein Umluftbetrieb vorgesehen sein.

Die längenspezifische Leistung bezieht sich dabei auf die abgegebene Strahlungsleistung pro Längeneinheit der Strahlungsquelle. Durch diese Relation kann sichergestellt werden, dass auch bei hohen Strahlungsleistungen eine ausreichende Wärmeabfuhr erfolgt, um eine Überhitzung der Komponenten zu verhindern und um die Strahlungsquelle in einer optimalen Betriebstemperatur zu halten, welche einen Einfluss auf die emittierbare Strahlung haben kann

Die gebläseunterstützte Luftförderung erlaubt somit eine bedarfsabhängige, skalierbare Kühlleistung, die automatisch oder manuell an die Betriebsbedingungen angepasst werden kann. Eine solche Regelung kann beispielsweise durch eine Kopplung mit der Steuerung des Netzteils der Strahlungsquelle erfolgen, sodass bei Erhöhung der Strahlungsintensität auch die Luftförderrate entsprechend erhöht wird. Alternativ kann eine temperaturgeführte Regelung mittels Sensoren im Bereich des Kühlkanals oder der Strahlungsquelle implementiert werden.

Diese Ausführung gewährleistet eine thermisch stabile Betriebsweise, verlängert die Lebensdauer der Strahlungsquelle und reduziert die Gefahr thermisch bedingter Prozessabweichungen, insbesondere bei temperaturempfindlichen Werkstücken oder Substraten wie z.B. MDF- oder HDF-Platten.

Insbesondere ist das Netzteil und/oder ein separater Frequenzumrichter, welche jeweils Bestandteil einer Steuerungseinrichtung sein können, sowohl mit der Strahlungsquelle als auch mit dem Abluftgebläse und/oder dem Zuluftgebläse energietechnisch verbunden. Insbesondere ist das Netzteil mit der Steuerungseinheit signaltechnisch verbunden, welche dazu eingerichtet ist, eine längenbezogene Leistung der Strahlungsquelle einzustellen und in Abhängigkeit davon eine Lüfterleistung oder damit verbundene Kenngröße des Abluftgebläses und/oder des Zuluftgebläses einzustellen. Dadurch ist es möglich, sowohl die Strahlungsintensität als auch die zur Kühlung erforderliche Kühlleistung einzustellen, insbesondere in Abhängigkeit und/oder Wechselwirkung miteinander.

In einer vorteilhaften Weiterbildung umfasst das Härtungsmodul eine Steuerungseinrichtung, welche eingerichtet ist, in Abhängigkeit einer Sensoreingabe die längenspezifische Leistung der Strahlungsquelle und/oder die Höhe des Durchlassbereichs und/oder eine Leistung des Abluftgebläses und/oder des Zuluftgebläses und/oder eine Fördergeschwindigkeit des Werkstücks einzustellen.

Gemäß der vorstehend beschriebenen vorteilhaften Weiterbildung ist es denkbar, dass die Steuerungseinrichtung die Sensoreingabe von dem Temperatursensor und/oder dem Werkstückesensor und/oder dem Härtungssensor erhält, welche jeweils signaltechnisch mit der Steuerungseinrichtung verbunden sind. Ebenso ist es denkbar, dass die Steuerungseinrichtung ein Steuerungssignal an die Strahlungsquelle und/oder den Aktuator und/oder mindestens eines der Gebläse und/oder das Fördermittel ausgibt, um diese zu regeln. Insbesondere ist eine Steuerungsroutine in der Steuerungseinrichtung implementiert, welche die Sensoreingabe oder die Sensoreingaben verarbeitet und in Abhängigkeit davon das Steuersignal oder die Steuersignale ausgibt.

Wie oben erläutert, betrifft die Erfindung auch ein Verfahren zum Härten oder Angelieren einer strahlungshärtenden Beschichtung auf einem Werkstück nach Anspruch 16. Hierbei wird das Werkstück mit seiner Beschichtung in einen Wirkbereich einer Bestrahlungsvorrichtung gebracht, bei der es sich insbesondere um eine Bestrahlungsvorrichtung gemäß der Erfindung oder einer seiner vorteilhaften Weiterbildungen handeln kann. Die Bestrahlungsvorrichtung umfasst eine Strahlungsquelle die bereichsweise von einem Gehäuse umgeben ist und einen Kühlkanal, welcher zwischen der Strahlungsquelle und dem Gehäuse verläuft. Der Kühlkanal steht in wärmeleitender Verbindung mit der Strahlungsquelle. Die Strahlungsquelle strahlt elektromagnetische Strahlung im ultravioletten Spektrum ab und erzeugt dabei eine Wärmemenge, welche im Wesentlichen mittels eines im Kühlkanal geführten Gasstroms, insbesondere Luft, abgeführt wird. Insbesondere erfolgt dadurch eine Kühlung der Strahlungsquelle ausschließlich gasgekühlt.

Das vorstehend beschriebene Verfahren ist insbesondere mit einer Bestrahlungsvorrichtung gemäß der Erfindung oder einer vorteilhaften Weiterbildung davon oder einem Härtungsmodul gemäß der Erfindung oder einer vorteilhaften Weiterbildung davon durchführbar und umgekehrt. Insbesondere gelten die Ausführungen zur erfindungsgemäßen Bestrahlungsvorrichtung oder einer vorteilhaften Weiterbildung davon bzw. die Ausführungen zum Härtungsmodul oder einer vorteilhaften Weiterbildung davon für das erfahrungsgemäße Verfahren oder einer vorteilhaften Weiterbildung davon entsprechend und sind übertragbar.

Denkbare Ausführungsformen der Erfindung sind nachfolgend anhand eines Ausführungsbeispiels und einer Figur beispielhaft erläutert. Es zeigt
- Figur 1: ein Härtungsmodul mit mehreren Bestrahlungsvorrichtungen.

Werkstoffplatten wie etwa mitteldichte (MDF) oder hochdichte (HDF) Faserplatten werden häufig mit strahlungshärtenden Beschichtungen versehen. Derartige Holzwerkstoffplatten finden breite Anwendung im Möbelbau, Innenausbau oder etwa im Fußbodenbereich, wo sie hohen mechanischen und chemischen Belastungen ausgesetzt sind und gleichzeitig ästhetischen Ansprüchen genügen müssen.

Um diese Anforderung zu erfüllen, ist es üblich, die Oberflächen der Platten mit schützenden Beschichtungen zu versehen. Diese dienen dem Schutz vor Abrieb, Feuchtigkeit, chemischen Einflüssen sowie der Verbesserung von optischen und haptischen Eigenschaften. Im industriellen Maßstab sind Beschichtungen auf Basis von strahlungshärtenden Materialien von großer Bedeutung. Das Aushärten der aufgetragenen Beschichtung durch Strahlung führt zu einer schnellen und gleichmäßigen Vernetzung der enthaltenen reaktiven Komponenten.

In Figur 1 ist ein Härtungsmodul 1 gezeigt, mittels dessen es auf zuverlässige und gleichzeitig energieeffiziente Weise möglich ist, eine strahlungshärtende Beschichtung (nicht gezeigt) auf einem Werkstück 2 aushärten. Das Härtungsmodul 1 umfasst hierfür ein Fördermittel 3, welches in der hier gezeigten Ausführungsform als endlos umlaufendes Förderband ausgebildet ist. Das Obertrum des Förderbandes ist dazu ausgebildet, das Werkstück 2 aufzunehmen und entlang einer Förderrichtung 4 in den Wirkbereich mehrerer Bestrahlungsvorrichtungen 5 zu fördern. Zur besseren Übersichtlichkeit ist lediglich eine der Bestrahlungsvorrichtungen 5 und die davon umfassten Komponenten mit Bezugszeichen versehen, jedoch sind die nachfolgenden Ausführungen hierzu auf die übrigen gezeigten Bestrahlungsvorrichtungen übertragbar.

Die Bestrahlungsvorrichtung 5 weist eine Strahlungsquelle 6 auf, welche vorliegend als längliche Quecksilberdampflampe ausgebildet ist und eine Haupterstreckungsachse aufweist, die in die Bildebene der Figur 1 weist. In hier nicht näher gezeigter Weise ist die Haupterstreckungsachse der Strahlungsquelle 6 gegenüber der Förderrichtung 4 schräggestellt. Darüber hinaus weist die Bestrahlungsvorrichtung 5 auch ein Gehäuse 7 auf. Das Gehäuse 7 ist in der vorliegend gezeigten Ausführungsform zweiteilig ausgebildet und erstreckt sich teilweise parallel zur Haupterstreckungsachse der Strahlungsquelle 6 und teilweise in Umfangsrichtung um diese herum. Zwischen der Strahlungsquelle 6 und dem Gehäuse 7 ist ein Kühlkanal 8 ausgebildet, welcher in zwei Teilkanäle aufgeteilt ist und welcher der Leitung eines Gasstroms dient, mit dem die Bestrahlungsvorrichtung 5 gekühlt ist.

Wie anhand von Figur 1 gezeigt ist, wird die Strahlungsquelle 6 umfangsseitig an zwei Seiten von einem Gasstrom umströmt, bei dem es sich in diesem Ausführungsbeispiel um einen Luftstrom handelt, der aus der Umgebung des Härtungsmoduls 1 angesaugt wird. In hier nicht gezeigter Weise kann es sich bei dem Kühlgas auch um ein anderes Gas als Umgebungsluft handeln, z.B. Stickstoff, oder ein Gemisch aus mehreren Gasen, welche aus einer oder mehreren Gasquellen entnommen werden.

Wie anhand von Figur 1 ebenfalls erkennbar ist, sind die Gehäuseteile des Gehäuses 7 um die Haupterstreckungsachse der Strahlungsquelle 6 gekrümmt und schließen in einem gemeinsamen Scheitelbereich einen Lüftungsspalt ein, aus dem der erwärmte Gasstrom austreten kann, um die von ihm aufgenommene Wärmemenge konvektiv abzuführen.

Um eine gute Verteilung der Kühlluft entlang der Haupterstreckungsachse der Strahlungsquelle 6 zu ermöglichen, ist stromabwärts zum Lüftungsspalt ein Strömungswiderstand in Gestalt eines Umlenkbleches 9 angeordnet. Dieser ermöglicht die Erzeugung eines Staudruckes, welcher dafür sorgt, dass die in dem Kühlkanal 8 befindliche Luft sich entlang der Haupterstreckungsachse der Strahlungsquelle 6 verteilt. Das Gehäuse 7 weist an einer der Strahlungsquelle 6 zugewandten Seite eine reflektierende Oberfläche auf (nicht gezeigt). Dadurch kann die von der Strahlungsquelle abgegebene Lichtstrahlung nicht nur unmittelbar auf die auszuhärtende Oberfläche des Werkstückes 2 gerichtet, sondern auch aus einem dem Werkstück abgewandten Bereich reflektiert und durch eine unterseitige Öffnung, die durch das Gehäuse 7 gebildet ist, auf das Werkstück 2 geleitet werden.

Auf einer der Strahlungsquelle 6 abgewandten Seite weist das Gehäuse 7 eine Mehrzahl an Kühlrippen 10 auf, welche für eine optimierte Wärmeverteilung innerhalb des Gehäuses 7 sorgen. In hier nicht näher gezeigter Weise können die Kühlrippen 10 der Führung eines weiteren Gasstromes dienen, um die Bestrahlungsvorrichtung 5 zu kühlen.

Es ist vorteilhaft, dass das Härtungsmodul 1, sowie die Bestrahlungsvorrichtungen 5 ausschließlich luftgekühlt sind, sodass also keine weiteren Kühlmittel, insbesondere Kühlflüssigkeiten, erforderlich sind, um die Wärmeentwicklung in der Bestrahlungsvorrichtungen 5 zu regulieren. In der hier gezeigten Ausführungsform wird der Gasstrom, welcher durch Pfeile angedeutet und zur Kühlung der Strahlungsquellen 6 erforderlich ist, je Bestrahlungsvorrichtung 5 zum Teil mittels eines Abluftventilators 11 erzeugt, welcher stromabwärts zum Kühlkanal 8 und hinter der Strahlungsquelle 6 angeordnet ist und die erwärmte Luft zusammen mit ggf. entstandenen Prozessgasen aus dem Kühlkanal 8 abgesaugt. Der dabei entstehende Unterdruck sorgt dafür, dass Frischluft durch eine oder mehrere Zuluftöffnungen 12 an den Abschirmungselementen 14 angesaugt und in Richtung der Strahlungsquellen 6 geleitet wird.

Wie anhand von Figur 1 ebenfalls gezeigt ist, weist das Härtungsmodul 1 auch einen Zuluftventilator 13 auf, welcher strömungstechnisch derart angeordnet ist, dass er die aus seiner Umgebung angesaugte Luft in Richtung des Kühlkanals 8 fördert und diese ebenfalls über den Abluftventilator 11 wieder abgeleitet wird. Dadurch ist es möglich, weitere Frischluft bereitzustellen und die Kühlleistung bedarfsgerecht zu erhöhen, was insbesondere vorteilhaft ist, wenn das Härtungsmodul 1 mehrere Bestrahlungsvorrichtungen 5 aufweist. In hier nicht näher gezeigter Weise kann ein Härtungsmodul 1 auch nur eine Bestrahlungsvorrichtung 5 und nur einen Abluftventilator 11 aufweisen.

Der Abluftventilator 11 kann mit einem Frequenzumrichter verbunden sein und mit unterschiedlichen Drehzahlen und damit unterschiedlichen Förderleistungen betrieben werden. Untersuchungen haben gezeigt, dass der Zuluftventilator 13 nicht frequenzgeregelt sein muss, sondern die Förderleistung allein manuell mittels einer Zuluftklappe bedarfsgerecht eingestellt werden kann. In einer alternativen Ausführungsform können jedoch alle Gebläse frequenzgeregelt sein.

Wie anhand von Figur 1 gezeigt ist, ist in Bezug auf die Förderrichtung 4 vor und hinter der Strahlungsquelle 6 ein Abschirmungselement 14 angeordnet, das jeweils als Umhausung ausgeführt ist und jeweils eine Zuluftöffnung 12 mit einem Zuluftgitter hält. In hier nicht näher gezeigter Weise kann die Zuluftöffnung mit dem Zuluftventilator 13 verbunden sein. Das Abschirmelement 14 dient dazu, einerseits den Wirkbereich der Bestrahlungsvorrichtung 5 vor Fremdlichteinflüssen zu schützen sowie andererseits einen unerwünschten Austritt von UV-Strahlung zu verhindern.

In dem hier gezeigten Beispiel sind die Bestrahlungsvorrichtung 5 und das Abschirmungselement 14 in einer gemeinsamen Umhausung eingefasst, welche höhenverstellbar ist. Dadurch ist es möglich, die Durchlasshöhe 16 bedarfsgerecht einzustellen und damit Werkstücke 2 unterschiedliche Dicken oberflächlich auszuhärten oder anzugelieren. Hierfür weist das Härtungsmodul 1 einen Aktuator 17 auf, mittels dessen die Umhausung verlagerbar ist und die Durchlasshöhe 16 bedarfsgerecht verändern zu können. Alternativ ist es auch möglich, nur die Bestrahlungsvorrichtung 5 oder ihre Strahlungsquelle 6 in ihrer Höhe zu verstellen.

Wie anhand von Figur 1 ebenfalls gezeigt ist, weist das Härtungsmodul 1 in einem Einlaufbereich einen Werkstücksensor 15 auf, welcher vorliegend dazu dient, die Anwesenheit sowie die Dicke des Werkstücks 2 zu erfassen. Dadurch ist es möglich, die Leistungen der Strahlungsquellen 6 in Abhängigkeit einer detektierten Abwesenheit oder Anwesenheit eines Werkstücks 2 zu regeln. Außerdem ist es möglich die Durchlasshöhe 16 automatisiert mittels einer hier nicht näher gezeigten Antriebsvorrichtung in Abhängigkeit der detektierten Werkstückdicke einzustellen. Dies ist besonders vorteilhaft, da die Verstellung der Bestrahlungsvorrichtung 5 eine Verlagerung eines Fokuspunktes der davon emittierten Strahlung bewirkt, welche damit an die Werkstückdicke angepasst werden kann. Dadurch kann eine optimale Aushärtungsqualität bei beliebigen Werkstückdicken erreicht werden.

Neben dem Werkstücksensor 15 weist das Härtungsmodul 1 auch Härtungssensoren 18 auf, die als Nahfeldinfrarot-Spektroskopie-Sensoren ausgeführt sind und welche in dem hier gezeigten Ausführungsbeispiel zwischen den Bestrahlungsvorrichtungen 5 des Härtungsmoduls 1 angeordnet sind. Diese dienen dazu, den Aushärtezustand der Beschichtung an der Oberfläche des Werkstücks 2 zu erfassen. Mit den dabei gewonnenen Daten lässt sich bedarfsweise die Leistung einer der Bestrahlungsvorrichtungen 5 erhöhen oder verringern, die Durchlasshöhe anpassen, die Fördergeschwindigkeit des Werkstücks oder der erforderliche Kühlvolumenstrom einstellen.

Das Härtungsmodul 1 weist ferner die Temperatursensoren 19 auf, welche in dem hier gezeigten Ausführungsbeispiel jeweils in dem Kühlkanal 8 der Bestrahlungsvorrichtungen 5 angeordnet ist. Der Temperatursensor 19 dient in der hier gezeigten Ausführungsform dazu, die Wärmeentwicklung in dem Kühlkanal 8 zu überwachen, sodass der Volumenstrom des Kühlgases oder etwa die Leistung der Strahlungsquelle angepasst werden kann oder jedoch beide Maßnahmen gleichzeitig ergriffen werden, um den Wärmehaushalt der Bestrahlungsvorrichtung 1 regulieren zu können. Ebenso ist es dadurch möglich, die Fördergeschwindigkeit des Fördermittels 3 anzupassen. In hier nicht gezeigter Weise kann der Temperatursensor auch im Bereich des Lüftungsspaltes angeordnet sein.

Eine Steuereinrichtung 20 ist dazu vorgesehen, um Sensorsignale von der Werkstückerfassung 15, mindestens einem der Härtungssensoren 18 oder einem der Temperatursensoren 19 zu empfangen. In dem hier gezeigten Ausführungsbeispiel ist die Steuereinrichtung 20, wie anhand von Strichlinien deutlich gemacht ist, mit dem Werkstücksensor 15, den Härtungssensoren 18 und den Temperatursensoren 19 signaltechnisch verbunden. Eine auf der Steuereinrichtung 20 implementierte Auswerteroutine ist eingerichtet, um die Sensorsignale einzeln oder gemeinsam auszuwerten und ein oder mehrere Steuersignale an das Fördermittel 3, die Bestrahlungsvorrichtung 5, dem Zuluftgebläse 13, einem oder mehreren Abluftgebläsen 11 oder dem Aktuator 17 auszugeben. Insbesondere ist es auf flexible Weise möglich, den Betrieb des Härtungsmoduls 1 zu regeln und den Aushärtungsprozess oder den Vorgang des Angelierens des Werkstücks 2 positiv zu beeinflussen.

## Patentansprüche

1. Bestrahlungsvorrichtung (5) für ein Werkstück (2) mit strahlungshärtender Beschichtung, umfassend eine längliche Strahlungsquelle, welche zur Emission von elektromagnetischer Strahlung im ultravioletten Spektrum ausgebildet ist, sowie mit einem Gehäuse (7), welches die Strahlungsquelle (6) bereichsweise umgibt und mit mindestens einem Kühlkanal (8), welcher zumindest teilweise durch das Gehäuse begrenzt ist und in wärmeleitender Verbindung mit der Strahlungsquelle (6) steht, wobei der Kühlkanal (8) zur Führung eines Kühlgases ausgebildet ist und eine längenbezogene Leistung der Strahlungsquelle (6) derart gewählt ist, dass eine von der Strahlungsquelle (6) erzeugbare Wärmemenge im Wesentlichen mittels eines im Kühlkanal (8) geführten Gasstroms abführbar ist, sodass die Bestrahlungsvorrichtung (5) insbesondere ausschließlich gasgekühlt ist.

2. Bestrahlungsvorrichtung (5) nach Anspruch 1,
bei der der Kühlkanal (8) durch die Strahlungsquelle (6) und das Gehäuse (7) begrenzt ist, wobei das Gehäuse insbesondere auf einer dem Kühlkanal (8) abgewandten Seite mindestens eine, vorzugsweise mehrere, Kühlrippen (10) aufweist und/oder wobei das Gehäuse auf einer der Strahlungsquelle (6) zugewandten Seite als Reflektor ausgebildet ist, wobei die Strahlungsquelle (6) sich insbesondere im Wesentlichen entlang einer Haupterstreckungsachse erstreckt und das Gehäuse (7) um die Hauptstreckungsachse gekrümmt ist.

3. Bestrahlungsvorrichtung (5) nach einem der voranstehenden Ansprüche,
bei der das Gehäuse (7) einen Lüftungsspalt definiert, in welchen der Kühlkanal (8) mündet, insbesondere mittels zweier Gehäuseteile, zwischen denen der Lüftungsspalt ausgebildet ist, wobei der Lüftungsspalt strömungstechnisch vorzugsweise mit einem Strömungswiderstand (9), insbesondere einem Umlenkblech, verbunden ist, welcher im Wesentlichen parallel zu der Haupterstreckungsachse der Strahlungsquelle (6) verläuft.

4. Bestrahlungsvorrichtung (5) nach einem der voranstehenden Ansprüche,
bei der die längenspezifische Leistung der Strahlungsquelle (6) höchstens 160W/cm beträgt, vorzugsweise höchstens 150 W/cm, höchst vorzugsweise höchstens 140W/cm, insbesondere höchstens 130 W/cm und/oder bei der die Strahlung einen spektralen Schwerpunkt zwischen 100 und 280 nm aufweist, insbesondere zwischen 180 und 280 nm.

5. Bestrahlungsvorrichtung (5) nach einem der voranstehenden Ansprüche,
mit mindestens einem Temperatursensor (19), welcher in wärmeleitender Verbindung mit der Strahlungsquelle (6) und/oder dem Kühlkanal (8) und/oder dem Gehäuse (7) und/oder dem Lüftungsspalt steht.

6. Härtungsmodul (1) zur Aushärtung oder zum Angelieren einer strahlungshärtenden Beschichtung auf einem Werkstück (2), mit einem Fördermittel (3), welches dazu vorgesehen ist, das Werkstück (2) aufzunehmen und entlang einer Förderrichtung (4) zu bewegen, sowie mit mindestens einer Bestrahlungsvorrichtung (5) nach einem der Ansprüche 1 bis 5, wobei zumindest zwischen dem Fördermittel (3) und der Bestrahlungsvorrichtung (5), insbesondere der Strahlungsquelle (6), ein Durchlassbereich ausgebildet ist, in welchem das mit der Beschichtung versehene Werkstück (2) mit elektromagnetischer Strahlung im ultravioletten Spektrum beaufschlagbar ist.

7. Härtungsmodul (1) nach Anspruch 6, bei dem
das Fördermittel (3) dazu eingerichtet ist, das Werkstück (2) mit einer Fördergeschwindigkeit oberhalb von 25 Metern pro Minute, vorzugsweise mindestens 30 Metern pro Minute, insbesondere mindestens 40 Metern pro Minute, höchst vorzugsweise mindestens 80 Meter pro Minute in Förderrichtung (4) zu fördern.

8. Härtungsmodul (1) nach einem der Ansprüche 6 oder 7, bei dem
die Strahlungsquelle (6) gegenüber der Förderrichtung (4) schräggestellt ist, wobei insbesondere eine Breite des Fördermittels (3) geringer ist als eine Länge der Strahlungsquelle (6).

9. Härtungsmodul (1) nach einem der Ansprüche 6 bis 8, bei dem
der Kühlkanal (8) strömungstechnisch mit mindestens einer Gasquelle verbunden ist, insbesondere einer Stickstoffquelle.

10. Härtungsmodul (1) nach einem der Ansprüche 6 bis 9, mit mindestens einem Härtungssensor (18), welcher insbesondere eingerichtet ist, um einen Aushärtungsgrad der Beschichtung auf dem Werkstück (2) zu erfassen.

11. Härtungsmodul (1) nach einem der Ansprüche 6 bis 10, mit mindestens einem Werkstücksensor (15), welcher eingerichtet ist, um eine Werkstückanwesenheit und/oder eine Werkstückabmessung zu erfassen.

12. Härtungsmodul (1) nach einem der Ansprüche 6 bis 11, bei dem
die Bestrahlungsvorrichtung (5), insbesondere die Strahlungsquelle (6), gegenüber dem Fördermittel (3) verstellbar angeordnet ist, um durch eine Verstellung eine Höhe (16) des Durchlasses zu verändern, insbesondere mittels eines Aktuators (17).

13. Härtungsmodul (1) nach einem der Ansprüche 6 bis 12 mit mindestens einem Abschirmungselement, welches in Bezug auf die Förderrichtung (4) vor und/oder hinter der Bestrahlungsvorrichtung (5) angeordnet ist und insbesondere eine Zuluftöffnung (12) aufweist, welche insbesondere strömungstechnisch mit dem Kühlkanal (8) verbunden ist.

14. Härtungsmodul (1) nach einem der Ansprüche 6 bis 13,
bei dem der Kühlkanal (8) strömungstechnisch in Verbindung mit einem Abluftgebläse (11) und/oder einem Zuluftgebläse (13) steht, welche insbesondere eingerichtet sind, um in Abhängigkeit der längenspezifischen Leistung einen minimalen leistungsbezogenen Volumenstrom von 70m³/h/kW, insbesondere 50 m³/h/kW, bevorzugt 30 m³/h/kW zu erzeugen.

15. Härtungsmodul (1) nach einem der Ansprüche 6 bis 14,
mit einer Steuerungseinrichtung (20), welche eingerichtet ist, in Abhängigkeit einer Sensoreingabe die längenspezifische Leistung der Strahlungsquelle (6) und/oder die Höhe (16) des Durchlassbereichs und/oder eine Förderleistung des Abluftgebläses (11) und/oder des Zuluftgebläses (13) und/oder eine Fördergeschwindigkeit des Fördermittels einzustellen.

16. Verfahren zum Härten oder Angelieren einer strahlungshärtenden Beschichtung auf einem Werkstück (2), bei dem das Werkstück (2) mit seiner Beschichtung in einen Wirkbereich einer Bestrahlungsvorrichtung (5) gebracht wird, insbesondere einer Bestrahlungsvorrichtung (5) nach einem der Ansprüche 1 bis 5, welche eine Strahlungsquelle (6) umfasst, die bereichsweise von einem Gehäuse (7) umgeben ist und mindestens einen Kühlkanal (8) aufweist, welcher zumindest teilweise durch das Gehäuse (7) begrenzt ist und in wärmeleitender Verbindung mit der Strahlungsquelle (6) steht, wobei die Strahlungsquelle (6) elektromagnetische Strahlung im ultravioletten Spektrum emittiert und eine dabei erzeugte Wärmemenge im Wesentlichen mittels eines im Kühlkanal (8) geführten Gasstroms abgeführt wird.
